# EUROPÄISCHE PATENTSCHRIFT

(11) **EP 2 632 835 B1**
(45) Veröffentlichungstag und Bekanntmachung des Hinweises auf die Patenterteilung: **16.12.2015**
(21) Anmeldenummer: 11776192.4
(22) Anmeldetag: 28.10.2011
(51) Int. Cl.: B65H 20/34, B65H 23/188, B65H 35/04, B26D 1/12, B26D 5/20, B26D 7/32

(54) **VERFAHREN ZUM STEUERN EINES SCHNEIDERS UND PAPIERHANDHABUNGSANLAGE**
METHOD FOR CONTROLLING A CUTTER, AND PAPER HANDLING SYSTEM
PROCÉDÉ DE COMMANDE D'UN DISPOSITIF DE COUPE ET INSTALLATION DE MANIPULATION DE PAPIER

(30) Priorität: 28.10.2010 DE 102010043050
(43) Veröffentlichungstag der Anmeldung: 04.09.2013
(73) Patentinhaber: BÖWE SYSTEC GmbH, 86159 Augsburg (DE)
(72) Erfinder: HÖPNER, Bernd, 86159 Augsburg (DE)
(74) Vertreter: Zimmermann, Tankred Klaus
(86) Internationale Anmeldenummer: PCT/EP2011/069032
(87) Internationale Veröffentlichungsnummer: WO 2012/056016

(56) Entgegenhaltungen:
- EP-A1- 1 123 797
- EP-A2- 0 771 623
- DE-A1- 10 011 006

## Beschreibung

Ausführungsbeispiele der Erfindung beziehen sich auf das Gebiet der Papierhandhabung, beispielsweise auf die Erzeugung von Einzelblättern und das Zusammenführen derselben zu Gruppen zum Kuvertieren derselben in ein oder mehrere Kuverts für einen Versand. Insbesondere beziehen sich Ausführungsbeispiele auf das Steuern eines Schneiders zum Schneiden einer bedruckten Papierbahn zur Erzeugung einer Mehrzahl von Einzelblättern zur Verarbeitung in einer solchen Papierhandhabungsanlage. Ausführungsbeispiele der Erfindung betreffen somit die Verarbeitung eines bahnförmigen, bedruckten Materials, welches zu Bögen zertrennt wird, wobei die Bögen mit individuellen Daten bedruckt sein können.

Im Bereich der Herstellung von Formatpapieren, wie beispielsweise A4, A3, 8,5 x 11, aber auch bei der Herstellung von Großformatbögen für den Offset-Druck werden heute in der Regel Querschneider mit rotierenden Messern eingesetzt: Dies ist erforderlich, da sich die Papierbahn kontinuierlich bewegt und in der Bewegung geschnitten werden soll. Als Schneider kommen Rotationsmesser in Betracht, wobei hier Rotationsmesser bestehend aus einem oberen rotierenden Messer und einem unteren, feststehenden Messer oder auch Rotationsschneider mit zwei rotierenden Messern bekannt sind. Ferner werden auch Rotationsschneider mit mehreren Messern bzw. Klingen verwendet. Der dem Schneidevorgang nachfolgende Prozess muss bei diesen Trennprinzipien auf einen kontinuierlichen Betrieb ausgelegt sein. Der Vorteil dieses bekannten Ansatzes besteht darin, dass mit einer sehr hohen Geschwindigkeit gefahren werden kann und somit ein sehr hoher Durchsatz entsteht. Nachteilig ist bei diesen bekannten Ansätzen jedoch, dass bei einer kontinuierlich laufenden Bahn nicht auf Ereignisse reagiert werden kann, die ein Anhalten und ein Wiederanfahren zwischen zwei Schnitten erforderlich machen, wie beispielsweise eine Störung in einem nachfolgenden Prozess. Bekannte Schneider benötigen aufgrund der Masse der eingesetzten Rotationsmesser einige Zeit, bis diese abgebremst sind. Hierdurch entsteht beim zu schneidenden Gut ein hoher Verschnittanteil. Außerdem gibt es im Bereich der Formatschneidermaschine in der Regel keine Puffer und Speicher, die das Papier der nachlaufenden Papierrolle aufnehmen können, wenn die Hauptmaschine abrupt stehen bleibt. Auch hierfür ergibt sich ein Nachlaufen der gesamten Anlage.

Fig. 1 zeigt einen Graphen, der bei einer kontinuierlich laufenden Materialbahn, z. B. beim Zuschnitt von Blankoformatpapieren, die Geschwindigkeit über der Zeit sowie die Schnittzeitpunkte bzw. die Zeitpunkte zum Querschneiden der Materialbahn darstellt. Wie zu erkennen ist, bleibt die Geschwindigkeit bei diesem herkömmlichen Ansatz über der Zeit konstant, aufgrund des rotierenden Messers, und die Schnitte erfolgen mit einem konstanten Intervall.

Im Bereich des Kuvertierens werden beispielsweise bedruckte Papierbahnen, die in Form von einer oder mehreren Rollen einer Anlage zugeführt werden, in einzelne Briefbögen zerschnitten und entsprechend den individuellen aufgedruckten Daten zu Blattgruppen für einen Kunden zusammengestellt, gefalzt, ggf. mit einer Beilage versehen und dann in ein Kuvert gefüllt.

Im Kuvertierbereich ist es von entscheidender Bedeutung, dass zu jeder Zeit der Prozess angehalten werden kann, ohne dass hierbei die Güter beschädigt werden. Außerdem muss die Position der Güter bekannt sein, damit die Daten der Güter korrekt zugeordnet werden können. Im Bereich des Kuvertierens werden bisher Schneider eingesetzt, die im Start/Stopp-Betrieb arbeiten. Hierbei wird vorzugsweise ein Guillotinenmesser (Hubmesser) eingesetzt, ebenso aber auch entsprechende Rundmesser. Hubmesser umfassen entweder eine oder zwei Messerschneiden, wobei ein ortsfestes Hubmesser oder Guillotinenmesser nur bei Stillstand der Bahn schneiden kann. Daher wird die Bahn getaktet vorgeschoben und für jeden Schnitt angehalten, wobei dieser Ansatz daher rührte, dass auch die weitere Verarbeitung im Regelfall getaktet verläuft bzw. getaktete Prozesse enthält. Der Vorteil dieses Ansatzes besteht darin, dass bei einer nicht kontinuierlich laufenden Bahn auf Ereignisse in der nachfolgenden Verarbeitungsanlage ohne Weiteres reagiert werden kann, insbesondere auf Ereignisse, die ein Anhalten und ein Wiederanfahren zwischen zwei Schnitten erforderlich machen, z. B. Störungen in einem nachfolgenden Prozess oder unterschiedliche lange Nachfolge-Prozessarbeitszeiten, wie sie beispielsweise auftreten, wenn aus einer Mehrzahl von Einzelblättern unterschiedlich große Blattgruppen zusammenzustellen sind und anschließend die fertig gesammelte Gruppe für eine Weiterverarbeitung beispielsweise aus der Sammelstation an eine nachfolgende Station, beispielsweise den Kuvertierer oder ein vorgeschaltetes Falzwerk oder eine vorgesehene Zusammentragbahn erfolgen soll. Ein wesentlicher Nachteil dieses bekannten Ansatzes besteht jedoch darin, dass aufgrund des getakteten Transports nur eine geringe Leistung, verglichen mit einer durch einen kontinuierlichen Transport erreichbaren Leistung, erreichbar ist. Ein weiterer Nachteil ist in der ständigen Belastung der Papierbahn zu sehen, bei der die ständige Start/Stopp-Bewegung zu einer Einbringung eines hohen Grades von Stress und von Spannungen in die Papierbahn führt, was zu Bahnrissen führen kann, was die Leistung bzw. den Durchsatz noch weiter reduziert.

Fig. 2 zeigt eine graphische Darstellung einer getaktet laufenden Materialbahn, wie sie bei heute bekannten Kuvertiermaschinen zum Einsatz kommt. Wie zu erkennen ist, ist das Geschwindigkeitsprofil der Materialbahn derart, dass ausgehend vom Zeitpunkt 0 eine Beschleunigung der Papierbahn auf die erwünschte Geschwindigkeit erfolgt. Kurz vor dem Schnitt erfolgt ein Abbremsen der Geschwindigkeit bis zum Stillstand der Papierbahn, so dass bei stillstehender Bahn der Schnitt durchgeführt wird. Dieses Muster wiederholt sich über die Zeit, nämlich nachfolgend zu dem Schnitt eine Beschleunigung der Bahn auf die erwünschte Geschwindigkeit und vor dem nächsten Schnitt das Abbremsen der Papierbahn auf einen Stillstand, um wiederum den Schnitt durchzuführen.

Ein Ansatz zur Optimierung der Zykluszeiten in einem Schneider, der im Start/Stopp-Betrieb arbeitet, ist z.B. in der DE 38 34 979 A beschrieben.

Die EP 1 123 797 A1 beschreibt eine Maschine zum Herstellen von Behältnissen, z.B. Beutel, durch Zusammennähen von Material, welches in Form von zwei Materialbahnen bereitgestellt wird. Die zusammengenähten Materialbahnen werden durch ein Schneidmesser, das sich während des Schneidens mit der gleichen Geschwindigkeit wie die zusammengenähten Materialbahnen bewegt.

Ausgehend von diesem Stand der Technik liegt der vorliegenden Erfindung die Aufgabe zugrunde, ein Verfahren zum Schneiden von Papierbahnen und eine Papierhandhabungsanlage zu schaffen, die den Durchsatz und die Leistung bei der Verarbeitung einer Papierbahn zur Erzeugung von Einzelblättern für eine nachfolgende Verarbeitung erhöht, bei gleichzeitiger Reduzierung der Belastung der Papierbahn und des Schneiders.

Diese Aufgabe wird durch ein Verfahren gemäß Anspruch 1 und durch eine Papierhandhabungsanlage gemäß Anspruch 16 gelöst.

Ausführungsbeispiele der Erfindung schaffen ein Computer-Programm-Produkt mit einem auf einem maschinenlesbaren Träger gespeicherten Computer-Programm zum Durchführen des Verfahrens entsprechend Ausführungsbeispielen der Erfindung, wenn das Computer-Programm auf einem Computer oder durch eine Steuerung, z.B. eine Steuerung einer Papierhandhabungsanlage, ausgeführt wird.

Ausführungsbeispiele der Erfindung ermöglichen somit flexibel auf die Verarbeitung (insbesondere eine Veränderung von Bedingungen bei der Verarbeitung) der Blätter zu reagieren. Ebenso kann auf Störungen in den Folgeprozessen so rechtzeitig reagiert werden, dass ein Verschnitt reduziert oder sogar vermieden wird. Ausführungsbeispiele der Erfindung bewirken die Einstellung sowohl der Bahngeschwindigkeit als auch der Schneidergeschwindigkeit. Andere Ausführungsbeispiele der Erfindung bewirken die Einstellung entweder der Bahngeschwindigkeit oder der Schneidergeschwindigkeit. Gemäß Ausführungsbeispielen der Erfindung werden die ersten Informationen von der bedruckten Papierbahn und von der Jobbeschreibung erhalten. Bei anderen Ausführungsbeispielen der Erfindung werden die ersten Informationen von der bedruckten Papierbahn oder von der Jobbeschreibung erhalten.

Gemäß Ausführungsbeispielen der Erfindung werden die papierhandhabungsanlagenspezifischen Informationen von der Papierhandhabungsanlage erhalten (Rückkopplung), z.B. über Sensoren oder ähnliches. Alternativ werden die papierhandhabungsanlagenspezifischen Informationen vorab z.B. basierend auf der Jobbeschreibung eines Jobs und/oder der Konfiguration der Papierhandhabungsanlage berechnet und bereitgestellt. Gemäß anderen Ausführungsbeispielen der Erfindung werden die papierhandhabungsanlagenspezifischen Informationen teilweise von der Papierhandhabungsanlage erhalten und teilweise vorab berechnet basierend z.B. auf der Jobbeschreibung eines Jobs und/oder der Konfiguration der Papierhandhabungsanlage und bereitgestellt.

Gemäß Ausführungsbeispielen der Erfindung ist die Schneidergeschwindigkeit durch die Geschwindigkeit definiert, mit der die schneidenden Elemente des Schneiders bewegt werden, z.B. eine Geschwindigkeit, mit der ein Rotationsmesser rotiert.

Ausführungsbeispiele der Erfindung kombinieren somit die Vorteile aus den oben beschriebenen Verfahren, wie sie im Stand der Technik bekannt sind, indem ein kontinuierliches Schneiden der Papierbahn stattfindet, solange dies sinnvoll und notwendig ist. Die Bögen werden bei laufender Papierbahn zugeschnitten, wobei dieser Prozess jedoch zu jeder Zeit gestoppt werden kann, so dass der Vorteil des getakteten Verfahrens erhalten bleibt. Ebenso kann aber auch durch gezieltes Verlangsamen der Materialbahn und entsprechendes Steuern des Schneiders eine längere Zeit zwischen zwei Schnitten erzeugt werden, so dass auf bekannte längere Prozessschritte oder Störungen in der nachfolgenden Verarbeitung bereits im Vorfeld reagiert werden kann. Die Ausführungsbeispiele der Erfindung bieten im Hinblick auf die erreichbare Geschwindigkeit bei der Verarbeitung der Papierbahn Vorteile, da nun mit einer höheren Geschwindigkeit gearbeitet werden kann, wobei gleichzeitig das Einsatzspektrum des Schneiders erweitert wird. Ferner ist es auch möglich, im kontinuierlichen Betrieb mit gleichem Durchsatz wie im Start/Stopp-Betrieb zu arbeiten, jedoch mit einer niedrigeren Geschwindigkeit, so dass eine Belastung der Papierbahn, z.B. Spannungen in der Bahn, und des Schneiders reduziert wird.

Ausführungsbeispiele der Erfindung schaffen ein Verfahren, wie es oben erläutert wurde, wobei vorgesehen ist, dass die Bahngeschwindigkeit und die Schneidergeschwindigkeit derart eingestellt werden, dass die Bahngeschwindigkeit und die Schneidergeschwindigkeit die erwünschten, eingestellten Geschwindigkeiten vor dem Schneiden, also vor dem Zeitpunkt zum Querschneiden bereits angenommen haben, also nicht mehr in der Beschleunigungsphase sind, sondern bereits auf der Transportgeschwindigkeit für die Bahn und der notwendigen Schnittgeschwindigkeit für das erwünschte Querschneiden sind. Ebenso kann gemäß Ausführungsbeispielen vorgesehen sein, die Bahngeschwindigkeit und die Schneidergeschwindigkeit gemäß einem vorgegebenen Profil einzustellen. Beispielsweise können für bestimmte Zeitpunkte zum Querschneiden, die vorab bekannt sind bzw. für Abstände zwischen aufeinanderfolgenden Zeitpunkte zum Querschneiden beispielsweise in Tabellen abgelegte Geschwindigkeiten für die Bahn und für den Schneider ausgewählt werden. Ebenso kann ein bestimmtes Profil abhängig von dem zu verarbeitenden Auftrag, Job, vorgegeben sein. Ist aus dem Job bzw. aus der Jobbeschreibung, die der Anlage für die Verarbeitung bereitgestellt wird, bekannt, dass für eine erste Zeitdauer Gruppen einer ersten Größe und für eine weitere Zeitdauer Gruppe einer anderen Größe und für eine weitere nachfolgende Zeitdauer Gruppen einer wiederum anderen Größe erzeugt werden sollen, so kann ein entsprechendes Profil vorgesehen sein, das nach dem ersten Abschnitt auf ein zweites Profil wechselt und dann auf das dritte Profil, um die erwünschten Zeitpunkte zum Querschneiden einzustellen.

Gemäß Ausführungsbeispielen der Erfindung wird der jeweilige Schnittpunkt für die Mehrzahl der zu erzeugenden Einzelblätter für einen Auftrag vorausschauend bestimmt, derart, dass nachfolgend zu dieser Bestimmung eines Schnittzeitpunkts bzw. des Zeitpunkts für das Querschneiden für das zumindest eine Einzelblatt der Schnittzeitpunkt bzw. des Zeitpunkts für das Querschneiden für zumindest ein weiteres Einzelblatt bestimmt wird und die für das zumindest eine weitere Einzelblatt bestimmten Werte für die Einstellung der Bahngeschwindigkeit und der Schneidergeschwindigkeit beispielsweise bereitgestellt werden, um nach dem Erzeugen des zumindest einen Einzelblattes abgerufen zu werden, um die Anlage auf den nächsten Zeitpunkt zum Querschneiden einzustellen.

Gemäß Ausführungsbeispielen wird bei dem vorausschauenden Schneiden zunächst eine erste Zeitdauer zwischen zwei aufeinanderfolgenden Schnitten definiert. Für die Verarbeitung zumindest eines Einzelblatts nach dem Schneiden wird dann eine zweite Zeitdauer bestimmt, die beispielsweise anzeigt, wie lange die Verarbeitung des zumindest einen Einzelblatts entweder in der gesamten Handhabungsanlage oder in einzelnen Modulen derselben dauert, wobei hierfür Informationen sowohl von der Papierbahn/der Jobbeschreibung als auch Informationen von der Papierverarbeitungsanlage herangezogen werden. Zeigt sich nun, dass die zweite Zeitdauer die erste Zeitdauer überschreitet, so wird auf die Schneidergeschwindigkeit und die Bahngeschwindigkeit eingewirkt, um diese einzustellen, so dass die erste Zeitdauer größer oder gleich der zweiten Zeitdauer ist. Gemäß diesem Ausführungsbeispiel wird sichergestellt, dass die für einen Prozessschritt innerhalb der Anlage erforderliche Zeitdauer größer ist als die Zeitdauer zwischen zwei Schnitten, so dass bei einem Fehler oder einer Verzögerung der Verarbeitung eines Blattes innerhalb der Anlage dadurch reagiert werden kann, dass die Geschwindigkeit des Schneiders und der Papierbahn eingestellt wird, z. B. reduziert wird, um die längere Prozessierung des zumindest einen Einzelblattes zu kompensieren, ohne dass der Schneider angehalten werden muss. Optional kann der Schneider auch angehalten werden.

Gemäß Ausführungsbeispielen umfassen die ersten Informationen und die zweiten, papierhandhabungsanlagenspezifischen Informationen folgende Parameter:
- die durch Papierhandhabungsanlage zu verarbeitenden Einzelblätter, und/oder
- die Art der Verarbeitung der Einzelblätter in der Papierhandhabungsanlage, und/oder
- eine Kapazität der Papierhandhabungsanlage für die Verarbeitung der Einzelblätter.

Die Parameter betreffend die Art der Verarbeitung der Einzelblätter in der Papierhandhabungsanlage können eine Größe der Gruppen, zu denen die vereinzelten Einzelblätter zusammengefasst werden, und/oder eine Zugehörigkeit mehrerer geschnittener Einzelblätter zu einer Gruppe und/oder ein Ende einer Gruppe umfassen. Die Parameter betreffend die durch die Papierhandhabungsanlage zu verarbeitenden Einzelblätter können physische Eigenschaften der Papierbahn bzw. des zumindest einen Einzelblattes umfassen. Parameter betreffend die Kapazität der Papierhandhabungsanlage können eine Anzahl der durch die Papierhandhabungsanlage oder durch ein Modul derselben gleichzeitig verarbeitbaren Einzelblätter und/oder eine Geschwindigkeit, mit der die Anlage oder ein Modul der Anlage die Einzelblätter verarbeiten kann, umfassen.

Gemäß Ausführungsbeispielen der Erfindung kann die Papierbahn mehrnutzig bedruckt sein, wobei die Papierbahn zur Erzeugung der Einzelblätter vorzugsweise vor dem Querschneiden entlang der Förderrichtung geschnitten wird. Das Einstellen der Bahngeschwindigkeit und der Schneidergeschwindigkeit kann auch ein Anhalten der Papierbahn und ein Anhalten des Schneiders umfassen. Alternativ kann ein Längsschnitt auch früher erfolgen, wodurch zwei parallele Bahnen erzeugt werden, die übereinandergelegt und gemeinsam quer geschnitten werden.

Der Schneider kann ein Rotationsschneider mit einem oder mehreren Messern oder ein Laserschneider sein. Ferner können beliebige Schneider eingesetzt werden, die ein Querschneiden einer Papierbahn während deren Transport (kontinuierliche Schneider) ermöglichen.

Die Papierhandhabungsanlage bzw. das Modul derselben kann einen Kuvertierer, ein Falzwerk, eine Sammelstation und/oder andere, bekannte Papierhandhabungsstationen bzw. -module umfassen, wobei die zweiten, papierhandhabungsanlagenspezifischen Informationen auch eine maximale Anzahl von Blättern umfassen, die gleichzeitig verarbeitet werden können.

Gemäß Ausführungsbeispielen der Erfindung wird der Schnittzeitpunkt für das Querschneiden der Papierbahn ferner basierend auf dritten Informationen bestimmt, die eine Störung oder ein Störereignis in der Papierhandhabungsanlage oder in einem Modul der Papierhandhabungsanlage anzeigen.

Weitere Ausgestaltungen sind in den Unteransprüchen definiert.

Nachfolgend wird Bezug nehmend auf die beiliegenden Zeichnungen Ausführungsbeispiele der Erfindung näher erläutert. Es zeigen:
- Fig. 1: einen Graphen, der bei einer kontinuierlich laufenden Materialbahn, z. B. beim Zuschnitt von Blankoformatpapieren, die Geschwindigkeit über der Zeit sowie die Zeitpunkte zum Querschneiden darstellt;
- Fig. 2: einen Graphen, der bei einer getaktet laufenden Materialbahn die Geschwindigkeit über der Zeit sowie die Zeitpunkte zum Querschneiden darstellt;
- Fig. 3: verschiedene Ausführungsbeispiele der Erfindung;
- Fig. 4(a): ein Geschwindigkeitsprofil der Papierbahn, wie es gemäß Ausführungsbeispielen der vorliegenden Erfindung erreicht wird;
- Fig. 4(b): einen Verlauf der Geschwindigkeit der Papierbahn gemäß Ausführungsbeispielen der Erfindung ähnlich zu Fig. 4(a), wobei jedoch hier die Papierbahn zwischen zwei Schnitten vollständig angehalten wird;
- Fig. 5: ein Geschwindigkeitsprofil für den Schneider, wie es gemäß Ausführungsbeispielen der vorliegenden Erfindung erreicht wird;
- Fig. 6: einen Verlauf der Geschwindigkeit für den Schneider gemäß Ausführungsbeispielen der Erfindung ähnlich zu Fig. 4(a), wobei jedoch hier der Schneider zwischen zwei Schnitten vollständig angehalten wird;
- Fig. 7: ein Ausführungsbeispiel des Verfahrens zum Steuern eines Schneiders;
- Fig. 8: ein Beispiel für die Bestimmung eines Zeitpunkts zum Querschneiden gemäß Ausführungsbeispielen der vorliegenden Erfindung;
- Fig. 9: eine schematische Darstellung einer Papierhandhabungsanlage gemäß Ausführungsbeispielen der Erfindung; und
- Fig. 10: eine schematische Darstellung einer Papierhandhabungsanlage gemäß einem weiteren Ausführungsbeispiel der Erfindung, bei der die Steuerung in dem Schneider angeordnet ist; und
- Fig. 11: eine schematische Darstellung einer weitern Papierhandhabungsanlage gemäß wiederum einem anderen Ausführungsbeispiel der Erfindung.

Anhand der Fig. 3(a) bis (d) werden nachfolgend Ausführungsbeispiele der Erfindung näher erläutert. Fig. 3(a) zeigt eine schematische Darstellung eines Teils einer Papierhandhabungsanlage, der dazu dient, aus einer bedruckten oder aus einer unbedruckten Papierbahn 300 eine Mehrzahl von Einzelblättern 304 zu erzeugen. Die Papierhandhabungsanlage umfasst einen Papiervorrat 400, der die Papierbahn 300 bereitstellt. Bei dem in Fig. 3(a) gezeigten Ausführungsbeispiel ist die Papierbahn 300 in Form einer Papierrolle vorgesehen, die durch den Papiervorrat 400 bereitgestellt wird. Der Papiervorrat 400 umfasst eine Abrolleinrichtung, die einen Motor 402 umfasst, um die Papierrolle 404 mit einer vorbestimmten Geschwindigkeit zu bewegen, um innerhalb einer vorbestimmten Zeitdauer eine vorbestimmte Länge der Papierbahn 300 bereitzustellen. An dieser Stelle sei darauf hingewiesen, dass die vorliegende Erfindung nicht auf die Bereitstellung der Papierbahn 300 in Form einer Rolle 404 beschränkt ist, sondern dass die Papierbahn auch durch andere, geeignete Mittel bereitgestellt werden kann.

Die Papierhandhabungsvorrichtung umfasst ferner einen Schneider 406, vorzugsweise einen Rotationsschneider, der die Papierbahn 300 während der Bewegung desselben in die Einzelblätter 304 schneidet. Der Schneider 406 ist durch einen Motor 408 angetrieben. Zwischen dem Papiervorrat 400 und dem Schneider 406 ist eine Entkopplungseinrichtung 410 vorgesehen, die dazu dient, die Papierbahn 300 zu entkoppeln. Die Entkopplungseinrichtung 410 ist ausgelegt, um eine Schlaufe 412 zu bilden, so dass eine vorbestimmte Länge der Papierbahn 300 zwischen dem Papiervorrat und dem Schneider 406 in der Schlaufe 412 aufgenommen ist, wodurch eine Entkopplung des Teils 300a der Papierbahn 300 zwischen der Entkopplungseinrichtung 410 und dem Schneider 406 und dem Teil 300b der Papierbahn 300 zwischen dem Papiervorrat 400 und der Entkopplungseinrichtung 410 bewirkt wird.

Die Vorrichtung umfasst ferner einen Zuführantrieb 414, der bei dem gezeigten Beispiel ein durch den Motor 416 angetriebenes Rollenpaar 418 umfasst. Der Zuführantrieb 414 ist zwischen der Entkopplungseinrichtung 410 und dem Schneider 406 angeordnet, und dient dazu, die Papierbahn 300 im Bereich zwischen der Entkopplungseinrichtung 410 und dem Schneider 406 anzutreiben, um diese mit einer hohen Bahngeschwindigkeit dem Schneider 406 zuzuführen, wobei der Zuführantrieb jedoch vorgesehen ist, um ein kontrolliertes Anhalten der Papierbahn, genauer gesagt des Abschnitts 300a derselben, der zwischen der Entkopplungseinrichtung 410 und dem Schneider 406 angeordnet ist, innerhalb eines Schnittzyklus zu ermöglichen, also zwischen zwei unmittelbar aufeinanderfolgenden Schnitten des Schneiders 406.

Die Fig. 3(a) zeigt somit eine Papierhandhabungsvorrichtung gemäß Ausführungsbeispielen der Erfindung, die dazu dient, die Papierbahn 300 während der Bewegung derselben zu schneiden, um so für eine Verarbeitung eine Mehrzahl von Einzelblättern 304 zu erzeugen. Die Papierbahn 300 wird mit einer hohen Bahngeschwindigkeit angetrieben, wobei eine hohe Bahngeschwindigkeit im Zusammenhang mit dem Gegenstand der vorliegenden Anmeldung dahin gehend zu verstehen ist, dass diese Geschwindigkeit größer als 1 m/s ist, wobei eine Maximalgeschwindigkeit beispielsweise bei über 10 m/s liegt. Eine hohe Bahngeschwindigkeit ist erwünscht, um eine vorbestimmte Anzahl von Schnitten pro Stunde zu erreichen, beispielsweise von mindestens 12.000 Schnitten pro Stunde für die Erzeugung von Einzelblättern im Format A4. Mit der gleichen hohen Bahngeschwindigkeit von 1 m/s oder mehr können bei kleineren Formaten mehr Schnitte pro Stunde bzw. bei größeren Formaten weniger Schnitte pro Stunde erreicht werden.

Der Schneider 406 wird mittels des Motors 408 angetrieben, um die sich bewegende Papierbahn 300 in die Einzelblätter 304 zu schneiden, wobei, gemäß bevorzugten Ausführungsbeispielen, aufgrund der Bereitstellung der Entkopplungseinrichtung 410 und des Antriebs 414, die Papierbahn zwischen aufeinanderfolgenden Schnitten angehalten werden kann, beispielsweise im Fall eines Fehlers bei einer Verarbeitung der Einzelblätter in einer nachfolgenden Station.

In Fig. 3(a) ist ferner eine Einrichtung 420 gezeigt, die zwischen dem Papiervorrat 400 und der Entkopplungseinrichtung 410 vorgesehen ist und dazu dient, die Papierbahn 300 zwischen dem Papiervorrat 400 und der Entkopplungseinrichtung 410 straff zu halten, wobei hierfür eine sogenannte Tänzerrolle 422 vorgesehen ist. Die Einrichtung 420 bewirkt somit, dass die Papierbahn 300 zwischen dem Papiervorrat 400 und der Entkopplungseinrichtung 410 gespannt ist, unter Verwendung der Tänzerrolle 422 und der Umlenkrollen 424 und 428, wobei dies jedoch keine Entkopplung bewirkt, da die Tänzerrolle 422 vorgesehen ist, die Spannung in der Papierbahn 300 aufrechtzuerhalten, wohingegen über die Entkopplungseinrichtung 410 bzw. den Papierpuffer, eine Entkopplung dahin gehend stattfindet, dass die Papierbahn in der Schlaufe 412 nicht gespannt ist.

Der Abstand zwischen der Entkopplungseinrichtung 410 und dem Antrieb 414 ist vorzugsweise so gering wie möglich gewählt, um die durch den Antrieb 414 zu bewegende Masse des Abschnitts der Papierbahn 300 so klein wie möglich zu halten, wodurch ein schnelles Anhalten zwischen aufeinanderfolgenden Schnitten ermöglicht wird.

Gemäß dem anhand der Fig. 3(a) beschriebenen Ausführungsbeispiel werden somit die oben beschriebenen, bei bekannten Ansätzen angetroffenen Probleme verhindert. Erfindungsgemäß wird ein Ansatz geschaffen, der den Durchsatz beim Schneiden erhöht und gleichzeitig das erforderliche Stoppen einer Papierbahn ermöglicht. Somit werden die Vorteile eines Start/Stopp-Schneiders (Vermeiden eines unerwünschten Schnitts) und eines kontinuierlichen Schneiders (hoher Durchsatz) kombiniert - unter Vermeidung deren Nachteile. Anstelle des herkömmlichen Start/Stopp-Schneiders wird nun ein kontinuierlicher Schneider, z. B. ein Rotationsschneider, eingesetzt, so dass die Papierbahn während des Transports geschnitten werden kann, also ohne Anhalten derselben. Hierdurch wird ein gegenüber dem Start/Stopp-Ansatz erhöhter Durchsatz erreicht, da mit einer hohen Bahngeschwindigkeit gearbeitet werden kann, die zu einer erwünschten Anzahl von Einzelblättern in einer vorbestimmten Zeitperiode führt. Um die im Kuvertierbereich erwünschte Möglichkeit zu realisieren, den Schneideprozess zu jeder Zeit anhalten zu können, ohne dass hierbei die Güter, also die Papierbahn oder das Einzelblatt, beschädigt werden, ist die Anlage so konfiguriert, dass die Papierbahn innerhalb eines Schnittzyklus kontrolliert angehalten werden kann. Gemäß Ausführungsbeispielen wird das kontrollierte Anhalten durch den Zuführantrieb und/oder die Entkopplungseinrichtung ermöglicht. Das kontrollierte Anhalten ist bei solchen Ausführungsbeispielen durch die Entkopplung möglich, da nur der Teil 300a der Bahn mit geringer Masse und Trägheit angehalten bzw. unmittelbar gestoppt werden muss, der verbleibende Teil 300b mit höherer Masse/Trägheit wird langsamer angehalten/gestoppt, wobei ein Teil der Papierbahn in der Entkopplungseinrichtung (z.B. durch Vergrößern der Schlaufe) aufgenommen wird.

Bekannte, kontinuierlich arbeitende Schneider ermöglichen ein Anhalten der Papierbahn durch Einfahren eines Elements (z.B. ein Rechen) in den Transportweg vor dem Schneideelement, was zwar den Schnitt verhindert, aber gleichzeitig dazu führt, dass die Papierbahn vor dem Element zusammengestaucht und ggf. beschädigt wird. In diesem Fall ist z.B. ein erheblicher Benutzereingriff erforderlich, um die unkontrolliert angehaltene Papierbahn wieder in einen Zustand zu bringen, der ein weiteres Schneiden erlaubt. Dies führt zu einem unerwünschten Absinken des Durchsatzes und erhöht den Verschnitt. Demgegenüber besteht ein weiterer Vorteil der Erfindung darin, dass die Papierbahn kontrolliert angehalten wird, so dass unmittelbar nach dem Anhalten eine Anfahren der Anlage wieder möglich ist, wobei gemäß Ausführungsbeispielen kein Benutzereingriff erforderlich ist. Die Anlage kann z.B. unmittelbar nach Beseitigung des Fehlers in einer nachfolgenden Verarbeitungsstation, der zum Anhalten führte (siehe unten), wieder angefahren werden oder nach einer kurzen Zeitdauer, z.B. innerhalb von einem, zwei oder mehr Schnittzyklen.

Gemäß dem dargestellten Ausführungsbeispiel ist die Entkopplungseinrichtung 410 vor dem Schneider 406 angeordnet, um einen Teil der Papierbahn in Form der Schlaufe 412 aufzunehmen. Hierdurch wird der zu dem Schneider zu fördernde Anteil der Papierbahn 300a von dem Teil der Papierbahn 300b, der der Entkopplungseinrichtung 410 bereitgestellt wird, entkoppelt, so dass im Fall des Anhaltens des Schneiders nur der zwischen der Entkopplungseinrichtung und dem Schneider angeordnete Anteil der Papierbahn durch die Förderelemente 418 des Antriebs 414 angehalten werden muss, wobei dieser Teil, verglichen mit der Gesamtlänge der bewegten Papierbahn eine geringere Masse aufweist, wodurch das Anhalten innerhalb eines Schnittzyklus ermöglicht wird. Der Abschnitt 300a der Papierbahn 300 wird zwischen aufeinanderfolgenden Schnittzeitpunkten bzw. innerhalb eines Schnittzyklus in Richtung des Schneiders 406 vorgeschoben, wobei die Papierbahn 300 bzw. der Abschnitt 300a angehalten werden kann, solange der Vorschub eine vorbestimmte Schwelle nicht überschritten hat.

Wie erwähnt, kombiniert der erfindungsgemäße Ansatz die Vorteile von kontinuierlichen Schneidern und Start/Stopp-Schneidern durch Einsatz einer Entkopplungseinrichtung 410 bei einem kontinuierlich arbeitenden Schneider. Solche Entkopplungseinrichtungen sind bisher lediglich im Zusammenhang mit Start/Stopp-Schneidern bekannt, siehe z. B. die DE 10011006 A1. Durch den Einsatz dieser bisher nur bei Start/Stopp-Schneidern verwendeten Entkopplungseinrichtungen nunmehr auch in kontinuierlichen Schneidern, ist es möglich, die oben dargelegten Nachteile eines kontinuierlichen Schneiders im Hinblick auf das Anhalten der Papierbahn zu vermeiden.

Kontinuierliche Schneider, wie sie im Stand der Technik bekannt sind, arbeiten beispielsweise mit einer Papierbahn, die stets gespannt ist. Die Bahnspannung wird z. B. über die oben erwähnten Tänzerrollen und Umlenkrollen bewirkt, jedoch findet hierdurch keine Entkopplung statt. Somit zieht bei herkömmlichen, kontinuierlichen Schneidern ein Zuführantrieb die Bahn von der Rolle bis zum Schneideelement, so dass eine hohe Masse mit einer hohen Trägheit bewegt werden muss, so dass kein sicheres Abstoppen innerhalb eines Schneidzyklus ermöglicht wird. Ein Beispiel für einen kontinuierlich arbeitenden Schneider, der die gesamte Papierbahn von der Rolle bis zum Schneideelement bewegt, ist in der EP 0771623 B1 beschrieben. Hier ist die Bahn, wie erwähnt, in der Zuführung nicht entkoppelt, d.h. die Bahn steht ständig unter Spannung und die gesamte Masse der Bahn ist zu bewegen. Tatsächlich ist es bei solchen kontinuierlichen Schneidern grundsätzlich erwünscht, die Bahn unter Spannung zu halten, um eine erforderliche Schnittgenauigkeit zu erreichen. Bei Anlagen, die mit unterschiedlichen Geschwindigkeiten fahren, können diese Geschwindigkeitsunterschiede durch die oben erwähnten Tänzerrollen ausgeglichen werden. Eine Entkopplung ist bei kontinuierlich arbeitenden Schneidern jedoch nicht vorgesehen.

Durch den oben beschriebenen Ansatz wird der Durchsatz beim Schneiden aufgrund des kontinuierlichen Schneidevorgangs erhöht, wobei durch die oben beschriebene Ausgestaltung der Anordnung ein rechtzeitiges Anhalten der Papierbahn innerhalb eines Zyklus (zwischen zwei unmittelbar aufeinanderfolgenden Schnitten) ermöglicht wird, so dass ein unerwünschter Verschnitt vermieden oder zumindest deutlich reduziert werden kann.

Anhand der Fig. 3(b) wird ein weiteres Ausführungsbeispiel der vorliegenden Erfindung erläutert, welches ähnlich zu dem in Fig. 3(a) gezeigten Ausführungsbeispiel ist. Anders als in Fig. 3(a) ist die Entkopplungseinrichtung 410 hier ausgestaltet, um eine erste, große Schlaufe 412 zu bilden sowie nachfolgend hierzu, also zwischen der Schlaufe 412 und dem Schneider 406 eine weitere, kleinere Schlaufe 430. Der Zuführantrieb 414 umfasst bei dem gezeigten Ausführungsbeispiel zwei Rollenpaare, nämlich das bereits anhand der Fig. 3(a) erwähnte Rollenpaar 418 sowie das der zweiten Schlaufe 430 folgende Rollenpaar 432. Die anhand der Fig. 3(b) dargestellte Ausgestaltung ermöglicht somit eine noch bessere Entkopplung der Bahnabschnitte 300a und 300b und somit ein noch zuverlässigeres Anhalten zwischen aufeinanderfolgenden Schnitten.

Fig. 3(c) zeigt ein anderes Ausführungsbeispiel, welches ähnlich zu dem in Fig. 3(a) ist, wobei jedoch der Abstand zwischen der Entkopplungseinrichtung 410 und der Einrichtung 420 größer ist. Ansonsten entspricht die Funktionalität der in Fig. 3(c) gezeigten Anordnung derjenigen aus Fig. 3(a).

Fig. 3(d) zeigt wiederum ein weiteres Beispiel für die Ausgestaltung der Anordnung, welches ähnlich zu Fig. 3(b) ist, jedoch ohne die große Schlaufe, sondern nur mit der kleineren Schlaufe 430.

Bei den anhand der Fig. 3(a) bis Fig. 3(d) beschriebenen Ausführungsbeispielen kann die die Papierbahn 300 bedruckt sein. In einem solchen Fall kann ferner vorgesehen sein, vor dem Schneiden der bedruckten Papierbahn 300 den Schnittzeitpunkt für das Querschneiden zu bestimmen. Dies erfolgt gemäß Ausführungsbeispielen, die nachfolgend noch detaillierter beschrieben werden basierend auf ersten Informationen, die von der bedruckten Papierbahn 300 und/oder von einer Jobbeschreibung erhalten werden, und basierend auf zweiten, papierhandhabungsanlagenspezifischen Informationen. Die Bahngeschwindigkeit und/oder die Schneidergeschwindigkeit wird so eingestellt, dass die Papierbahn 300 für die Erzeugung des zumindest einen vorbestimmten Einzelblatts 304, 306 zu dem bestimmten Schnittzeitpunkt geschnitten wird. Ferner kann das Anhalten der Papierbahn 300 abhängig von den gelesenen ersten Informationen von der bedruckten Papierbahn 300 und von zweiten, papierhandhabungsanlagenspezifischen Informationen gesteuert werden. Beispiele für die ersten Informationen von der bedruckten Papierbahn 300 und die zweiten, papierhandhabungsanlagenspezifischen Informationen werden weiter unten erläutert.

Nachfolgend werden weitere Ausführungsbeispiele der Erfindung erläutert. Die Fig. 4(a) zeigt ein Geschwindigkeitsprofil, wie es gemäß Ausführungsbeispielen der vorliegenden Erfindung erreicht wird. Über der Zeit ist der Verlauf der Geschwindigkeit der Materialbahn zu erkennen. Wie aus Fig. 4(a) zu sehen ist, sind die Schnitte nicht mehr in einem festen Raster zeitlich voneinander beabstandet, sondern der Abstand variiert. Nachfolgend zu einem ersten Schnitt zum Zeitpunkt t1 wird erkannt, z. B. basierend auf Informationen aus der Jobbeschreibung und basierend auf Signalen von der nachgeschalteten Papierhandhabungsanlage, z.B. basierend auf papierhandhabungsanlagenspezifischen Informationen oder Signalen, dass die Verarbeitung des Blattes, welches gerade geschnitten wurde, länger dauert. Somit wird der Schnittzeitpunkt bzw. der Zeitpunkt zum Querschneiden für das nächste Blatt neu bestimmt, und dieser Zeitpunkt zum Querschneiden ist dadurch erreichbar, dass die Geschwindigkeit für eine Zeitdauer zwischen t1 und t2 reduziert wird und ausgehend von t2 bis zum nächsten Zeitpunkt zum Querschneiden t3 wieder ansteigt. Wie zu erkennen ist, hat die Geschwindigkeit der Materialbahn bereits kurz vor dem Zeitpunkt t3 die erwünschte Geschwindigkeit erreicht, so dass diese im Zeitpunkt des Schnittes vorliegt. Die nachfolgenden drei Schnitte erfolgen mit gleichem Abstand zu den Zeiten t4, t5 und t6. Nach dem Schnitt zum Zeitpunkt t6 wird wieder festgestellt, dass ein längeres Intervall bis zum nächsten Zeitpunkt zum Querschneiden erforderlich ist, so dass die Materialbahn wieder abgebremst wird (siehe t7). Obwohl anhand der Fig. 4(a) ein Beispiel beschrieben wurde, bei dem nur die Materialbahngeschwindigkeit verändert wird, wird darauf hingewiesen, dass zusätzlich auch oder alternativ ausschließlich die Drehgeschwindigkeit des Rotationsschneiders verändert werden kann, so dass im Zusammenspiel mit der sich verändernden Bahngeschwindigkeit und der sich verändernden Schnittgeschwindigkeit eine entsprechende Verlangsamung des Schneideprozesses herbeigeführt werden kann.

Gegenüber dem Stand der Technik kann die Leistung eines Schneiders, der in einem Eingangskanal einer Papierhandhabungsanlage angeordnet ist, gesteigert werden, indem ein Rundmesser für den Schnitt verwendet wird, welches bei der laufenden Materialbahn schneidet. Das Ziel ist es, die Bahn zwischen zwei Schnitten kontinuierlich laufen zu lassen, wodurch die Zeit zwischen zwei Schnitten verkürzt wird, was zu einer höheren Leistung führt. Dies ist beispielsweise zwischen den Zeitpunkten t3 und t6 in Fig. 4(a) erwünscht. Eine typische Situation, in der dies auftritt, ist das Sammeln vieler Bögen zu einer größeren Gruppe, da die Sammelstation auch Blätter in dichter Reihenfolge noch aufnehmen kann. Wenn nun das Gruppenende erkannt wird, beispielweise im Zeitpunkt t6 in Fig. 4(a), kann die Materialbahn gestoppt oder verlangsamt werden, so dass bis zum nächsten Schnitt bei t7, der wieder bei laufender Materialbahn erfolgt, genügend Zeit verstrichen ist, damit die Sammelstation die Gruppe wechseln kann bzw. ein leeres Sammelfach zur Aufnahme einer neuen Gruppe bereitstellen kann.

Fig. 4(b) zeigt einen Verlauf der Geschwindigkeit gemäß Ausführungsbeispielen der Erfindung ähnlich zu Fig. 4(a), wobei jedoch hier die Papierbahn zwischen zwei Schnitten, nämlich zwischen den Schnitten zum Zeitpunkt t1 und t3 und zwischen (siehe Zeitpunkt t7) den Schnitten zum Zeitpunkt t6 und t8 vollständig angehalten wird, jedoch für den nachfolgenden Schritt beim Zeitpunkt t3 bzw. t8 wieder die erforderliche Geschwindigkeit für den Schnitt erreicht hat.

An dieser Stelle sei darauf hingewiesen, dass abhängig von den Bedingungen, beispielsweise abhängig von der Verfügbarkeit der Anlage und der Jobbeschreibung die erfindungsgemäße Steuerung auch so umgeschaltet werden kann, dass zwischen dem kontinuierlichen Betrieb und dem Start/Stopp-Betrieb des Schneiders umgeschaltet werden kann. Dies kann beispielsweise abhängig von einer Formatlänge der zu erzeugenden Einzelblätter oder abhängig von Instruktionen in der Jobbeschreibung erfolgen. Ferner kann vorgesehen sein, im kontinuierlichen Betrieb die vorbestimmte Schneidergeschwindigkeit zwischen den Schnittzeitpunkten einzustellen, abhängig von dem zu erzeugenden Format. Genauer gesagt kann für ein kürzeres Format zumindest eines zu erzeugenden Einzelblatts die Schneidergeschwindigkeit unabhängig von der Bahngeschwindigkeit erhöht werden bzw. für ein längeres Format reduziert werden. Die Fig. 5 und 6 zeigen, ähnlich wie die Fig. 4(a) und 4(b), ein Geschwindigkeitsprofil, allerdings für den Schneider, wie es gemäß Ausführungsbeispielen für verschiedene Formate eingesetzt wird. In Fig. 5 wird zwischen den Schnitten zu den Zeitpunkten t₁ und t₃ die Schneidergeschwindigkeit, z.B. die Rotationsgeschwindigkeit eines Rotationsmessers reduziert, so dass die Zeit zwischen t₁ und t₃ größer ist als zwischen den nachfolgenden Schnitten. Hierdurch wird bei t₃ ein Blatt erzeugt, welches ein größeres Format hat, z.B. länger ist, als ein Blatt das bei t₄ geschnitten wird. Alternativ kann die Schneidergeschwindigkeit zwischen zwei Schnitten auch erhöht werden (in Fig. 5 nicht gezeigt), um z.B. ein kürzeres Format zu schneiden. In Fig. 6 ist gezeigt, dass der Schneider auch angehalten werden kann, wenn z.B. die Reduzierung der Geschwindigkeit nicht ausreichend ist, um die erwünschte Formatlänge zu erzeugen.

Wie erwähnt kann der Start/Stopp-Betrieb aufgrund der Formatgröße ausgewählt werden, beispielsweise kann bei einem Papier mit eine Länge von vier Zoll die Beschleunigungsstrecke zu gering sein, da der Abstand von Blatt zu Blatt zu kurz ist, in Anbetracht des schrägen Einbaus des Messers gegenüber der Formatlänge. So kann bei kurzen Formaten vorgesehen sein, im Start/Stopp-Betrieb zu arbeiten. Der Start/Stopp-Betrieb kann erwünscht sein, wenn z.B. ein sog. Streifenschnitts erfolgen soll, bei dem zwischen aufeinanderfolgenden Einzelblättern schmale Querstreifen aus der Papierbahn geschnitten werden.

Anhand der Fig. 7 wird nachfolgend ein Ausführungsbeispiel des Verfahrens zum Steuern eines Schneiders näher erläutert. Ausgangspunkt ist der Schritt 100, gemäß dem die Papierzuführung mit einer Geschwindigkeit v_{P} und der Schneider mit einer Geschwindigkeit v_{S} läuft. Im Schritt 102 werden Informationen von der Papierbahn und/oder von der Jobbeschreibung erfasst. Im Schritt 104 werden Informationen von der Papierhandhabungsanlage erfasst. Es sei darauf hingewiesen, dass die Schritte 102 und 104 auch in einem gemeinsamen Schritt oder in umgekehrter Reihenfolge durchgeführt werden können. Bei den erfassten Informationen handelt es sich vorzugsweise um Parameter, die die durch die Papierhandhabungsanlage zu verarbeitenden Einzelblätter angeben, und/oder die die Art der Verarbeitung der Einzelblätter in der Papierhandhabungsanlage angeben, und/oder die die Kapazität der Papierhandhabungsanlage für die Verarbeitung der Einzelblätter beschreiben. Beispielsweise kann die Größe der zu verarbeitenden Gruppen, also die Anzahl der zu einer Gruppe zusammenzufassenden Einzelblätter erfasst werden und/oder eine Zugehörigkeit mehrerer Einzelblätter zu einer Gruppe und/oder ein Ende einer Gruppe. Ebenso können physische Eigenschaften der zu verarbeitenden Papierbahn bzw. des zumindest einen Einzelblattes erfasst werden, beispielsweise die Art des Papiers, insbesondere dessen Gewicht, dessen Oberflächenrauhigkeit und Ähnliches, wobei diese Parameter insbesondere auf die Verarbeitung des zumindest einen Einzelblattes nach dem Schneiden Einfluss haben. Ebenso kann die Papierhandhabungsanlage anzeigen, wie viele Einzelblätter durch dieselbe bzw. durch ein Modul derselben gleichzeitig verarbeitet werden können und/oder mit welcher Geschwindigkeit. Beispielsweise kann angegeben werden, wie viele Blätter maximal innerhalb einer Sammelstation aufgenommen und gemeinsam ausgefahren werden können, was wiederum durch nachgeschaltete Module bedingt sein kann, beispielsweise durch die maximale Anzahl von Einzelblättern, die ein Falzwerk gleichzeitig verarbeiten kann.

Sobald diese Informationen vorliegen wird gemäß Ausführungsbeispielen der Erfindung basierend auf den erfassten Informationen ein Zeitpunkt zum Querschneiden für zumindest ein zu erzeugendes Einzelblatt im Schritt 106 bestimmt und im Schritt 108 werden die Geschwindigkeiten v_{P} und v_{S} so eingestellt, dass die Papierbahn, die bereits mit den Informationen für die Einzelblätter bedruckt ist, zu dem erwünschten bzw. bestimmten Zeitpunkt zum Querschneiden geschnitten wird. Anschließend wiederholt sich das Verfahren, um einen kontinuierlichen, vorausschauenden Schneideprozess zu realisieren.

Fig. 8 zeigt ein Beispiel für die Bestimmung eines Zeitpunkts zum Querschneiden, wobei gemäß dem gezeigten Ausführungsbeispiel im Schritt 120 zunächst eine erste Zeitdauer t1 bestimmt wird, die zwischen zwei aufeinanderfolgenden Schnitten liegt. Anschließend wird basierend auf den oben erwähnten Informationen abgeschätzt, wie lange eine Verarbeitung zumindest eines geschnittenen Einzelblattes durch die Papierhandhabungsanlage oder zumindest einen Teil derselben dauern wird, und diese Zeitdauer wird als Zeitdauer t2 im Schritt 122 bestimmt. Nachfolgend erfolgt im Schritt 124 ein Vergleich von t1 und t2. Ergibt sich im Schritt 126, dass die zweite Zeitdauer größer der ersten Zeitdauer ist, so wird im Schritt 128 die Schneidergeschwindigkeit v_{S} und/oder die Bahngeschwindigkeit v_{P} reduziert. Anderenfalls, wenn bestimmt wird, dass die Zeitdauer t2 kleiner ist der Zeitdauer t1, so erfolgt im Schritt 130 ein Erhöhen der Geschwindigkeiten. Das Verfahren kehrt dann zum Schritt 120 zurück. Ist die Zeitdauer t2 gleich der Zeitdauer t1, so erfolgt vorzugsweise keine Änderung der Geschwindigkeiten.

Die Fig. 9 zeigt eine schematische Darstellung einer Papierhandhabungsanlage gemäß Ausführungsbeispielen der Erfindung. Die Anlage umfasst eine Papierbahnzuführung 200, an die sich ein Schneider 202, beispielsweise ein Rotationsschneider oder ein Laserschneider anschließt. Der Schneider 202 vereinzelt die durch die Vorrichtung 200 zugeführte Papierbahn in Einzelblätter, die dann an eine Sammelstation 204 ausgegeben werden. Ist die Papierbahn mehrnutzig bedruckt, so umfasst der Schneider 202 auch einen Querschneider und die Sammelstation 204 umfasst einen Merger (Zusammenführer), der die zwei parallel am Ausgang des Schneiders 202 anliegenden Blätter in eine übereinanderliegende Anordnung bringt und in ein Sammelfach der Sammelstation ablegt. An die Sammelstation kann sich eine Zusammentragbahn 206 anschließen, die dazu dient, der gesammelten Gruppe, die aus der Sammelstation 204 ausgefahren wird, Beilagen beizufügen. Es schließt sich dann ein Kuvertierer 208 an, um die Gruppen in entsprechende Kuverts einzufügen. Wie in Fig. 9 zu erkennen ist, umfasst die Anordnung ferner einen Rechner 210, der eine Steuerung 212 umfasst sowie eine Datenbank 214. Die Steuerung dient dazu, die verschiedenen Module der Papierhandhabungsanlage für ein Zusammenwirken derselben anzusteuern, wobei in Fig. 9 lediglich die für den Gegenstand der Erfindung relevanten Verbindungen zwischen Steuerung und Modulen gezeigt sind. Die Papierbahnzuführung 200 und der Schneider 202 umfassen jeweils einen Motor M, der durch entsprechende Ansteuersignale von der Steuerung 216 gesteuert wird. Ferner umfassen die Module 200, 204, 206 und 208 Sensoren S, deren Sensorsignale an die Steuerung bereitgestellt werden, so dass basierend auf Informationen von der Papierbahn, die durch den Sensor S in der Papierbahnzuführung 200 von der bedruckten Papierbahn erfasst werden, sowie basierend auf Informationen von der Zusammentragbahn von den Sensoren in den Modulen 204, 206 und 208 eine Ansteuerung der Motoren M der Zuführung 200 und des Schneiders 202 erfolgen kann, um die erwünschten Zeitpunkte zum Querschneiden für die Erzeugung der Einzelblätter durch den Schneider 202 einzustellen und einzuhalten. Der Rechner 210 hat eine Schnittstelle, mittels der es ermöglicht wird, eine Jobbeschreibung, d. h. eine Beschreibung eines durchzuführenden Auftrags im Hinblick auf die Zusammenstellung von Gruppen etc. und die Kuvertierung derselben zu empfangen, wobei die Jobbeschreibung in der Datenbank 214 abgelegt ist. Die Steuerung greift auf Informationen aus der Jobbeschreibung ebenso wie auf Informationen von den Sensoren zu, um die Motoren für ein entsprechendes Schneiden der Papierbahn anzutreiben.

Fig. 10 ist eine schematische Darstellung einer Papierhandhabungsanlage gemäß einem weiteren Ausführungsbeispiel der Erfindung, bei der die Steuerung 216 in dem Schneider 202 angeordnet ist. Die Steuerung 216 in dem Schneider 202 empfängt von den oben beschriebenen Sensoren und ggf. von der Datenbank 214 Daten und erzeugt basierend auf diesen Daten, auf die oben beschriebene Art, die erforderlichen Ansteuersignale für den Schneider und die anderen Komponenten und gibt diese aus.

Fig. 11 zeigt ein Ausführungsbeispiel einer Papierhandhabungsanlage, wobei die Papierbahnzuführung 200 dazu dient, eine Papierbahn 300 der Anlage zuzuführen, und die bei dem gezeigten Ausführungsbeispiel zweinutzig bedruckt ist, d. h., auf der Papierbahn 300 sind jeweils nebeneinanderliegend (in Schnittrichtung des Schneiders 202), die Daten für die Einzelblätter 302 aufgedruckt. Der Schneider 202 umfasst einen Querschneider 202a, der die Papierbahn 300 zwischen zwei nebeneinanderliegenden Aufdrucken schneidet, bevor die Papierbahn 300 den Querschneider 202 erreicht, der die Einzelblätter aus der Papierbahn 300 vereinzelt, wie dies durch die Einzelblätter 304 und 306 gezeigt ist. Im Merger 204a werden die Blätter übereinander geführt und dann gemeinsam in die Sammelstation 204b überführt. Bei dem in Fig. 11 gezeigten Ausführungsbeispiel ist ein Falzwerk vorgesehen, welches von der Sammelstation 204b aus deren Sammelfach ausgefahrene Blattgruppen empfängt, falzt und an eine Zusammentragbahn 207 ausgibt. In der Zusammenragbahn können zusätzliche Blätter zu der Gruppe hinzugefügt werden. Die Blattgruppen werden von der Zusammentragbahn 207 and einen Kuvertierer 208 ausgegeben. Die Steuerung erfolgt wiederum über den Rechner 210, insbesondere die Steuerung der Antriebsgeschwindigkeit der Papierbahn 300 und des Messers 202.

Bei den anhand der Fig. 9, 10 und 11 beschriebenen Ausführungsbeispielen für eine Papierhandhabungsanlage wird ein Stopp oder eine Verlangsamung der Papierbahn 300 z. B. durch Informationen ausgelöst, die von der Papierbahn 300 selbst durch eine vorgeschaltete Lesung (siehe die Sensoren in der Vorrichtung 200 in Fig. 9, 10 und 11) oder aus der Datenbank 214 erhalten werden, sowie basierend auf Informationen, von dem nachfolgenden Prozess, z.B. basierend auf den papierhandhabungsanlagenspezifischen Informationen oder Signalen. Hierzu ist die Schneidemaschine 202 mit der Steuerung 216 verbunden, die das oben beschriebene erfindungsgemäße Verfahren ausführt, so dass erkannt werden kann, was in den Nachläuferkomponenten 204, 206 und 208 passiert bzw. passieren wird, z. B. ein Gruppenende, freie Stoppstellen, Störungen und Ähnliches werden erfasst. Die Erfassung erfolgt entweder "aktiv" durch entsprechende Sensoren oder "passiv" durch eine Berechnung. Die Berechung erfolgt basierend auf den ersten Informationen.und den zweiten, papierhandhabungsanlagenspezifischen Informationen. Beispielsweise kann ein Gruppenende in einer Nachläuferkomponente 204, 206 oder 208 durch einen Sensor erkannt werden, der ein letztes Gut in einer Gruppe erkennt, z.B. durch Lesung eines auf dem Gut aufgebrachten Codes oder durch eine Erkennung des Gutes (z.B. eines Aufdrucks oder eines Teils hiervon). Alternativ oder zusätzlich zu den Sensoren kann auch ein Berechung des Gruppenendes erfolgen, basierend auf den ersten Informationen, die z.B. aus einer Jobbeschreibung oder von der Papierbahn erhalten wurden, sowie basierend auf den zweiten, papierhandhabungsanlagenspezifischen Informationen, die z.B. eine Geschwindigkeit anzeigen, mit der eine Nachläuferkomponente 204, 206 oder 208 die Güter transportiert. Die Zeit zwischen zwei Schnitten wird dann durch die Steuerung bezüglich der jeweiligen Situation optimal eingestellt. Beispielsweise kann der Gruppenwechsel in der Sammelstation 204 länger dauern als das Einlaufen der einzelnen Bögen bzw. Einzelblätter in die Sammelstation während des Sammelns der Gruppe. Das Ende einer Gruppe oder der Anfang der nächsten Gruppe wird entweder im Vorfeld durch eine Lesung von der Papierbahn 300 oder durch das Empfangen/Auslesen der Informationen aus der Datenbank 214 ermittelt. Wenn nun die Materialbahn 300 durch die Schneidemaschine z läuft, kann aufgrund dieser Informationen die Zeit zwischen zwei Schnitten verlängert werden, so dass für den nachfolgenden Prozess "Gruppenwechsel" in der Sammelstation 204 basierend auf diesen Informationen eine ausreichend lange Zeit zur Verfügung steht, um ein sicheres Ausfahren aus dem Sammelfach zu ermöglichen.

Ein anderes Beispiel ist die Auslastung des Kuvertierers. Wenn die Gruppenleistung des Eingangskanals, bestehend aus den Komponenten 200 bis 206 die Leistung des Kuvertierers, 208 übersteigt, so muss die Zeit zwischen zwei Schnitten verlängert werden, wodurch die Gruppenleistung des Eingangskanals verringert wird und somit auf die Leistung des Kuvertierers angepasst wird. Die Information hierfür wird wiederum aus einer Berechnung der Schneidemaschine selbst generiert, indem Lesedaten oder Informationen aus der Datenbank verwendet werden, insbesondere die Information Gruppenende oder Gruppenanfang und hieraus die durchschnittliche Anzahl der Gruppen pro Zeit ermittelt wird, die die Kuvertierleistung nicht übersteigen darf. Die Informationen können auch aus einem Puffer für Einzelblätter oder einem Puffer für Blattgruppen kommen, wo z. B. der Füllgrad des Puffers Einfluss auf die Informationen für die Schneidermaschine nimmt. Auch eine direkte Information aus dem Kuvertierer selbst kann verwendet werden. Ebenso können die Informationen auch aus der Zusammentragbahn 207 stammen.

Gemäß Ausführungsbeispielen kann das Entkoppeln der Papierbahn das Bilden zumindest einer Schlaufe umfassen.

Gemäß Ausführungsbeispielen kann eine vorbestimmte Länge der Papierbahn in einer Entkopplungseinrichtung aufgenommen wird. Die Entkopplungseinrichtung kann das Bilden einer Schlaufe bewirken.

Gemäß Ausführungsbeispielen kann die Papierbahn 300 zwischen aufeinanderfolgenden Schnittzeitpunkten in Richtung des Rotationsschneiders 202 vorgeschoben werden, wobei die Papierbahn 300 angehalten werden kann, solange der Vorschub der Papierbahn 300 eine vorbestimmte Schwelle nicht überschritten hat.

Gemäß Ausführungsbeispielen kann die Papierbahn 300 bedruckt sein, wobei vor dem Schneiden der bedruckten Papierbahn 300 zur Erzeugung von zumindest einem vorbestimmten Einzelblatt 304, 306 ein Schnittzeitpunkt für das Querschneiden der Papierbahn 300 bestimmt wird, basierend auf ersten Informationen, die von der bedruckten Papierbahn 300 und/oder von einer Jobbeschreibung 214 erhalten werden, und basierend auf zweiten, papierhandhabungsanlagenspezifischen Informationen, und wobei die Bahngeschwindigkeit und/oder eine Schneidergeschwindigkeit derart eingestellt werden, dass die Papierbahn 300 für die Erzeugung des zumindest einen vorbestimmten Einzelblatts 304, 306 zu dem bestimmten Schnittzeitpunkt geschnitten wird.

Gemäß Ausführungsbeispielen kann das Anhalten der Papierbahn 300 abhängig von den gelesenen ersten Informationen von der bedruckten Papierbahn 300 und von zweiten, papierhandhabungsanlagenspezifischen Informationen gesteuert werden.

Gemäß Ausführungsbeispielen kann das Einstellen der Bahngeschwindigkeit und der Schneidergeschwindigkeit eine Reduzierung der vorbestimmten Bahngeschwindigkeit und/oder der vorbestimmten Schneidergeschwindigkeit umfassen.

Gemäß Ausführungsbeispielen kann das Verfahren folgenden Schritt umfassen:
falls für ein dem zumindest einen vorbestimmten Einzelblätt folgendes Einzelblatt bestimmt wird, dass die zweite Zeitdauer für die Verarbeitung kleiner der ersten Zeitdauer ist, Erhöhen der Bahngeschwindigkeit und/oder der Schneidergeschwindigkeit.

Gemäß Ausführungsbeispielen können die ersten Informationen und die zweiten, papierhandhabungsanlagenspezifischen Informationen folgende Parameter umfassen:
die durch die Papierhandhabungsanlage 204-208 zu verarbeitenden Einzelblätter, und/oder
die. Art der Verarbeitung der Einzelblätter in der Papierhandhabungsanlage, und/oder
eine Kapazität der Papierhandhabungsanlage für die Verarbeitung der Einzelblätter,
wobei die Parameter betreffend die Art der Verarbeitung der Einzelblätter 304, 306 in der Papierhandhabungsanlage 204-208 eine Größe der Gruppen, zu denen die vereinzelten Einzelblätter 304, 306 zusammengefasst werden, und/oder eine Zugehörigkeit mehrerer geschnittener Einzelblätter zu einer Gruppe und/oder ein Ende einer Gruppe umfassen.

Gemäß Ausführungsbeispielen können die Parameter betreffend die durch die Papierhandhabungsanlage zu verarbeitenden Einzelblätter physische Eigenschaften der Papierbahn 300 bzw. des zumindest einen Einzelblatts 304, 306 umfassen.

Gemäß Ausführungsbeispielen können die-Parameter betreffend die Kapazität der Papierhandhabungsanlage 204-208 für die Verarbeitung der Einzelblätter 304, 306 eine Anzahl der durch die Papierhandhabungsanlage. 204-208 oder durch ein Modul der Papierhandhabungsanlage gleichzeitig verarbeitbaren Einzelblätter und/oder eine Geschwindigkeit, mit der die Papierhandhabungsanlage oder ein Modul der Papierhandhabungsanlage Einzelblätter verarbeiten kann, umfassen.

Obwohl manche Aspekte im Zusammenhang mit einer Vorrichtung beschrieben wurden, versteht es sich, dass diese Aspekte auch eine Beschreibung des entsprechenden Verfahrens darstellen, sodass ein Block oder ein Bauelement einer Vorrichtung auch als ein entsprechender Verfahrensschritt oder als ein Merkmal eines Verfahrensschrittes zu verstehen ist. Analog dazu stellen Aspekte, die im Zusammenhang mit einem oder als ein Verfahrensschritt beschrieben wurden, auch eine Beschreibung eines entsprechenden Blocks oder Details oder Merkmals einer entsprechenden Vorrichtung dar.

Je nach bestimmten Implementierungsanforderungen können Ausführungsbeispiele der Erfindung in Hardware oder in Software implementiert sein. Die Implementierung kann unter Verwendung eines digitalen Speichermediums, beispielsweise einer Floppy-Disk, einer DVD, einer Blu-ray Disc, einer CD, eines ROM, eines PROM, eines EPROM, eines EEPROM oder eines FLASH-Speichers, einer Festplatte oder eines anderen magnetischen oder optischen Speichers durchgeführt werden, auf dem elektronisch lesbare Steuersignale gespeichert sind, die mit einem programmierbaren Computersystem derart zusammenwirken können oder zusammenwirken, dass das jeweilige Verfahren dui-chgeführt wird. Deshalb kann das digitale Speichermedium computerlesbar sein. Manche Ausführungsbeispiele gemäß der Erfindung umfassen also einen Datenträger, der elektronisch lesbare Steuersignale aufweist, die in der Lage sind, mit einem programmierbaren Computersystem derart zusammenzuwirken, dass eines der hierin beschriebenen Verfahren durchgeführt wird.

Allgemein können Ausführungsbeispiele der vorliegenden Erfindung als Computerprogrammprodukt mit einem Programmcode implementiert sein, wobei der Programmcode dahin gehend wirksam ist, eines der Verfahren durchzuführen, wenn das Computerprogrammprodukt auf einem Computer abläuft. Der Programmcode kann beispielsweise auch auf einem maschinenlesbaren Träger gespeichert sein.

Andere Ausführungsbeispiele umfassen das Computerprogramm zum Durchführen eines der hierin beschriebenen Verfahren, wobei das Computerprogramm auf einem maschinenlesbaren Träger gespeichert ist.

Mit anderen Worten ist ein Ausführungsbeispiel des erfindungsgemäßen Verfahrens somit ein Computerprogramm, das einen Programmcode zum Durchführen eines der hierin beschriebenen Verfahren aufweist, wenn das Computerprogramm auf einem Computer abläuft. Ein weiteres Ausführungsbeispiel der erfindungsgemäßen Verfahren ist somit ein Datenträger oder ein digitales Speichermedium oder ein computerlesbares Medium, auf dem das Computerprogramm zum Durchführen eines der hierin beschriebenen Verfahren aufgezeichnet ist.

Ein weiteres Ausführungsbeispiel des erfindungsgemäßen Verfahrens ist somit ein Datenstrom oder eine Sequenz von Signalen, der bzw. die das Computerprogramm zum Durchführen eines der hierin beschriebenen Verfahren darstellt bzw. darstellen. Der Datenstrom oder die Sequenz von Signalen kann bzw. können beispielsweise dahin gehend konfiguriert sein, über eine Datenkommunikationsverbindung, beispielsweise über das Internet, transferiert zu werden.

Ein weiteres Ausführungsbeispiel umfasst eine Verarbeitungseinrichtung, beispielsweise einen Computer oder ein programmierbares Logikbauelement, die dahin gehend konfiguriert öder angepasst ist, eines der hierin beschriebenen Verfahren durchzuführen.

Ein weiteres Ausführungsbeispiel umfasst einen Computer, auf dem das Computerprogramm zum Durchführen eines der hierin beschriebenen Verfahren installiert ist.

Bei manchen Ausführungsbeispielen kann ein programmierbares Logikbauelement beispielsweise ein feldprogrammierbares Gatterai_{T}ay, ein FPGA dazu verwendet werden, manche oder alle Funktionalitäten der hierin beschriebenen Verfahren durchzuführen. Bei manchen Ausführungsbeispielen kann ein feldprogrammierbares Gatterarray mit einem Mikroprozessor zusammenwirken, um eines der hierin beschriebenen Verfahren durchzuführen. Allgemein werden die Verfahren bei einigen Ausführungsbeispielen seitens einer beliebigen Hardwarevorrichtung durchgeführt. Diese kann eine universell einsetzbare Hardware wie ein Computerprozessor CPU sein oder für das Verfahren spezifische Hardware, wie beispielsweise ein ASIC.

Die oben beschriebenen Ausführungsbeispiele stellen lediglich eine Veranschaulichurig der Prinzipien der vorliegenden Erfindung dar. Es versteht sich, dass Modifikationen und Variationen der hierin beschriebenen Anordnungen und Einzelheiten anderen Fachleuten einleuchten werden. Deshalb ist beabsichtigt, dass die Erfindung lediglich durch den Schutzumfang der nachstehenden Patentansprüche und nicht durch die spezifischen Einzelheiten, die anhand der Beschreibung und der Erläuterung der Ausführungsbeispiele hierin präsentiert wurden, beschränkt sei.

## Patentansprüche

1. Verfahren zum Schneiden einer Papierbahn (300) während einer Bewegung derselben, um für eine Verarbeitung durch eine Papierhandhabungsanlage eine Mehrzahl von Einzelblättern (304, 306) zu erzeugen, mit folgenden Schritten:
Antreiben der Papierbahn (300) mit einer hohen Bahngeschwindigkeit; und
Antreiben eines Rotationsschneiders (202), um die sich bewegende Papierbahn (300) in die Einzelblätter (304, 306) zu schneiden;
**dadurch gekennzeichnet,**
**dass** die Papierbahn (300) zwischen zwei Schnitten kontinuierlich läuft; und
**dass** die Papierbahn (300) bei Auftreten eines Ereignisses vor dem nächsten Schnitt kontrolliert angehalten werden kann.

2. Verfahren nach Anspruch 1, bei dem die Papierbahn (300) bei aufeinanderfolgenden Schnittzeitpunkten geschnitten wird, wobei der Abstand zwischen zwei unmittelbar aufeinanderfolgenden Schnittzeitpunkten einen Schnittzyklus definiert.

3. Verfahren nach Anspruch 1 oder 2, bei dem die Papierbahn zwischen einem Papiervorrat und dem Rotationsschneider entkoppelt ist, z.B. durch zumindest eine Schlaufe.

4. Verfahren nach einem der Ansprüche 1 bis 3, bei dem die Papierbahn unmittelbar nach dem Anhalten wieder angefahren werden kann.

5. Verfahren nach einem der Ansprüche 1 bis 4, bei dem ein Zuführantrieb für die Papierbahn ausgelegt ist, um die entkoppelte Papierbahn innerhalb eines Schnittzyklus kontrolliert anzuhalten.

6. Verfahren zum Steuern eines Rotationsschneiders (202) zum Schneiden einer bedruckten Papierbahn (300) während einer Bewegung derselben, um für eine Verarbeitung durch eine Papierhandhabungsanlage eine Mehrzahl von Einzelblättern (304, 306) zu erzeugen, mit folgenden Schritten:
Zuführen der bedruckten Papierbahn (300) mit einer vorbestimmten Bahngeschwindigkeit;
Antreiben des Rotationsschneiders (202) mit einer vorbestimmten Schneidergeschwindigkeit;
vor dem Schneiden der bedruckten Papierbahn (300) zur Erzeugung von zumindest einem vorbestimmten Einzelblatt (304, 306) ein Schnittzeitpunkt für das Querschneiden der Papierbahn (300) bestimmt wird, basierend auf ersten Informationen, die von der bedruckten Papierbahn (300) und/oder von einer Jobbeschreibung (214) erhalten werden, und basierend auf zweiten, papierhandhabungsanlagenspezifischen Informationen; und
die Bahngeschwindigkeit und/oder die Schneidergeschwindigkeit derart eingestellt werden, dass die Papierbahn (300) für die Erzeugung des zumindest einen vorbestimmten Einzelblatts (304, 306) zu dem bestimmten Schnittzeitpunkt geschnitten wird; **dadurch gekennzeichnet,**
**dass** die Papierbahn (300) und der Rotationsschneider (202) vor dem Erreichen des bestimmten Schnittzeitpunkts angehalten wird, falls ein Steuersignal anzeigt, dass ein Schnitt nicht erwünscht ist.

7. Verfahren nach Anspruch 6, bei dem für die Mehrzahl der zu erzeugenden Einzelblätter (304, 306) die jeweiligen Schnittpunkte vorausschauend derart bestimmt werden, dass nachfolgend zu der Bestimmung des Schnittzeitpunktes für das zumindest eine Einzelblatt der Schnittzeitpunkt für zumindest ein weiteres Einzelblatt bestimmt wird und die für das zumindest eine weitere Einzelblatt bestimmten Werte für die Einstellung der Bahngeschwindigkeit und/oder der Schneidergeschwindigkeit bereitgestellt werden.

8. Verfahren nach Anspruch 6 oder 7, bei dem die vorbestimmte Bahngeschwindigkeit und die vorbestimmte Schneidergeschwindigkeit eine erste Zeitdauer zwischen zwei aufeinanderfolgenden Schnitten definieren, und bei dem das Bestimmen des Schnittzeitpunkts folgende Schritte umfasst:
Bestimmen einer zweiten Zeitdauer, mit der das zumindest eine vorbestimmte Einzelblatt (304, 306) durch die Papierhandhabungsanlage (204-208) verarbeitet wird, basierend auf den ersten Informationen und den zweiten, papierhandhabungsanlagenspezifischen Informationen;
Bestimmen, ob die zweite Zeitdauer die erste Zeitdauer überschreitet; und
falls die zweite Zeitdauer die erste Zeitdauer überschreitet, Einstellen der Bahngeschwindigkeit und/oder der Schneidergeschwindigkeit für die Erzeugung eines dem zumindest einen vorbestimmten Einzelblatt folgenden Einzelblatts derart, dass die erste Zeitdauer größer oder gleich der zweiten Zeitdauer ist.

9. Verfahren nach einem der Ansprüche 6 bis 8, bei dem die ersten Informationen und die zweiten, papierhandhabungsanlagenspezifischen Informationen folgende Parameter umfassen:
die durch die Papierhandhabungsanlage (204-208) zu verarbeitenden Einzelblätter, und/oder
die Art der Verarbeitung der Einzelblätter in der Papierhandhabungsanlage, und/oder
eine Kapazität der Papierhandhabungsanlage für die Verarbeitung der Einzelblätter.

10. Verfahren nach einem der Ansprüche 6 bis 9, bei dem die Jobbeschreibung von einer Datenbank (214) bereitgestellt wird, wobei die Jobbeschreibung die Parameter oder die zweiten, papierhandhabungsanlagenspezifischen Informationen, aus denen die Parameter ableitbar sind, umfasst, und/oder bei dem die Papierbahn (300) die Parameter oder die zweiten, papierhandhabungsanlagenspezifischen Informationen, aus denen die Parameter ableitbar sind, umfasst.

11. Verfahren nach einem der Ansprüche 6 bis 10, bei dem die zweiten, papierhandhabungsanlagenspezifischen Informationen während des Betriebs der Papierhandhabungsanlage für eine Mehrzahl von Einzelblättern an unterschiedlichen Positionen in der Papierhandhabungsanlage erhalten werden.

12. Verfahren nach einem der Ansprüche 6 bis 11, mit folgendem Schritt:
abhängig von einer oder mehreren Bedingungen, Umschalten des Schneiderbetriebs zwischen dem kontinuierlichen Betrieb und dem Start/Stopp-Betrieb.

13. Verfahren nach einem der Ansprüche 6 bis 12, bei dem im kontinuierlichen Betrieb die vorbestimmte Schneidergeschwindigkeit unabhängig von der vorbestimmten Bahngeschwindigkeit für ein kürzeres Format zumindest eines zu erzeugenden Einzelblatts erhöht oder für ein längeres Format zumindest eines zu erzeugenden Einzelblatts reduziert wird.

14. Verfahren nach einem der Ansprüche 6 bis 13, bei dem der Schnittzeitpunkt für das Querschneiden der Papierbahn (300) ferner basierend auf dritten Informationen bestimmt wird, die eine Störung oder ein Störereignis in der Papierhandhabungsanlage oder in einem Modul der Papierhandhabungsanlage anzeigen.

15. Computer-Programm-Produkt mit einem auf einem maschinenlesbaren Träger gespeicherten Computer-Programm zum Durchführen des Verfahren nach einem der Ansprüche 1 bis 14, wenn das Computer-Programm auf einem Computer oder durch eine Steuerung (216) ausgeführt wird.

16. Papierhandhabungsanlage zum Verarbeiten von Einzelblättern (304, 306) in Gruppen bestehend aus einem oder mehreren Einzelblättern, mit:
einer Papierbahnzuführung (200) zum Zuführen der Papierbahn (300) zu der Papierhandhabungsanlage;
einem Rotationsschneider (202) zum Querschneiden der Papierbahn (300), um die Einzelblätter (304, 306) für die weitere Verarbeitung in der Papierhandhabungsanlage zu erzeugen;
einer oder mehreren Verarbeitungsstationen (204-208) nachfolgend zu dem Rotationsschneider (202); und
einer Steuerung (216), die wirksam ist, um den Rotationsschneider (202) entsprechend dem Verfahren nach einem der Ansprüche 1 bis 14 zu steuern.

17. Papierhandhabungsanlage nach Anspruch 16, mit einem Zuführantrieb für die Papierbahn, wobei der Zuführantrieb ausgelegt ist, um die Papierbahn innerhalb eines Schnittzyklus kontrolliert anzuhalten.

## Claims

1. A method for cutting a paper web (300) during movement of the same for generating a plurality of individual sheets (304, 306) for processing by a paper handling plant, comprising:
driving the paper web (300) at a high web speed; and
driving a rotary cutter (202) to cut the moving paper web (300) into the individual sheets (304, 306);
**characterized in that**
the paper web (300) runs continuously between two cuts; and
in case of an event, the paper web (300) can be stopped in a controlled manner prior to the next step.

2. The method according to claim 1, wherein the paper web (300) is cut at successive cutting instants, wherein the interval between two immediately successive cutting instants defines a cutting cycle.

3. The method according to claim 1 or 2, wherein the paper web is decoupled between a paper supply and the rotary cutter, e.g. by at least one loop.

4. The method according to any one of claims 1 to 3, wherein the paper web can be restarted immediately after stopping.

5. The method according to any one of claims 1 to 4, wherein a feed drive for the paper web is implemented to stop the decoupled paper web within a cutting cycle in a controlled manner.

6. A method for controlling a rotary cutter (202) for cutting a printed paper web (300) during movement of the same for generating a plurality of individual sheets (304, 306) for processing by a paper handling plant, comprising:
feeding the printed paper web (300) at a predetermined web speed;
driving the rotary cutter (202) at a predetermined cutter speed;
prior to cutting the printed paper web (300) for generating at least one predetermined individual sheet (304, 306), a cutting instant for cross cutting the paper web (300) is determined based on first information gathered from the printed paper web (300) and/or from a job description (214), and based on second paper handling plant specific information; and
the web speed and/or the cutter speed are adjusted such that the paper web (300) is cut at the specific cutting instant for generating the at least one predetermined individual sheet (304, 306);
**characterized in that**
the paper web (300) and the rotary cutter (202) are stopped prior to reaching the determined cutting instant if a control signal indicates that a cut is undesired.

7. The method according to claim 6, wherein for the plurality of individual sheets (304, 306) to be generated, the respective cutting instants are determined predictively such that subsequent to the determination of the cutting instant for the at least one individual sheet, the cutting instant for at least one further individual sheet is determined, and the values determined for the at least one further individual sheet are provided for adjusting the web speed and/or the cutter speed.

8. The method according to claim 6 or 7, wherein the predetermined web speed and the predetermined cutter speed define a first time period between two successive cuts, and wherein determining the cutting instant comprises:
determining a second time period in which the at least one predetermined individual sheet (304, 306) is processed by the paper handling plant (204-208), based on the first information and the second paper handling plant specific information;
determining whether the second time period exceeds the first time period; and
if the second time period exceeds the first time period, adjusting the web speed and/or the cutter speed for generating an individual sheet following the at least one predetermined individual sheet such that the first time period is longer than or equal to the second time period.

9. The method according to any one of claims 6 to 8, wherein the first information and the second paper handling plant specific information comprise the following parameters:
the individual sheets to be processed by the paper handling plant (204-208), and/or
the type of processing of the individual sheets in the paper handling plant, and/or
a capacity of the paper handling plant for processing the individual sheets.

10. The method according to any one of claims 6 to 9, wherein the job description is provided by a database (214), wherein the job description comprises the parameters or second paper handling plant specific information from which the parameters can be derived, and/or wherein the paper web (300) comprises the parameters or the second paper handling plant specific information from which the parameters can be derived.

11. The method according to any one of claims 6 to 10, wherein the second paper handling plant specific information is gathered during operation of the paper handling plant for a plurality of individual sheets at different positions in the paper handling plant.

12. The method according to any one of claims 6 to 11, comprising:
depending on one or several conditions, switching the cutter operation between continuous operation and start/stop operation.

13. The method according to any one of claims 6 to 12, wherein, during continuous operation, the predetermined cutter speed is increased, independent of the predetermined web speed, for a shorter format of at least one individual sheet to be generated or is reduced for a longer format of at least one individual sheet to be generated.

14. The method according to any one of claims 6 to 13, wherein the cutting instant for cross cutting the paper web (300) is further determined based on third information indicating a malfunction or a malfunction event in the paper handling plant or in a module of the paper handling plant.

15. A computer program product comprising a computer program stored on a machine readable carrier for performing the method according to any one of claims 1 to 14, when the computer program is executed on a computer or by a control (216).

16. A paper handling plant for processing individual sheets (304, 306) in groups comprising one or several individual sheets, comprising:
a paper web feed (200) for feeding the paper web (300) to the paper handling plant;
a rotary cutter (202) for cross cutting the paper web (300) to generate the individual sheets (304, 306) for further processing in the paper handling plant;
one or several processing stations (204-208) subsequent to the rotary cutter (202); and
a control (216) that is effective to control the rotary cutter (202) corresponding to the method according to any one of claims 1 to 14.

17. The paper handling plant according to claim 16 comprising a feed drive for the paper web, wherein the feed drive is implemented to stop the paper web in a controlled manner within a cutting cycle.

## Revendications

1. Procédé pour découper une bande de papier (300) lors d'un déplacement de celle-ci pour générer, pour un traitement par une installation de manipulation de papier, une pluralité de feuilles individuelles (304, 306), aux étapes suivantes consistant à:
entraîner la bande de papier (300) à une grande vitesse de bande; et
entraîner un découpeur rotatif (202), pour découper la bande de papier se déplaçant (300) en feuilles individuelles (304, 306);
**caractérisé par le fait**
**que** la bande de papier (300) se déplace en continu entre deux découpes; et
**que** la bande de papier (300) peut être arrêtée de manière contrôlée, lorsqu'il se produit un événement, avant la découpe suivante.

2. Procédé selon la revendication 1, dans lequel la bande de papier (300) est découpée à des moments de découpe successifs, la distance entre deux moments de découpe immédiatement successifs définissant un cycle de découpe.

3. Procédé selon la revendication 1 ou 2, dans lequel la bande de papier est découplée entre une réserve de papier et le découpeur rotatif, par exemple, par au moins une boucle.

4. Procédé selon l'une des revendications 1 à 3, dans lequel la bande de papier peut être redémarrée immédiatement après l'arrêt.

5. Procédé selon l'une des revendications 1 à 4, dans lequel un entraînement d'alimentation de la bande de papier est conçu pour arrêter la bande de papier découplée de manière contrôlée dans un cycle de découpe.

6. Procédé de commande d'un découpeur rotatif (202) pour découper une bande de papier imprimée (300) pendant un déplacement de cette dernière, pour générer, pour un traitement par une installation de manipulation de papier, une pluralité de feuilles individuelles (304, 306), aux étapes suivantes consistant à:
alimenter la bande de papier imprimée (300) à une vitesse de bande prédéterminée;
entraîner le découpeur rotatif (202) à une vitesse de découpeur prédéterminée;
avant la découpe de la bande de papier imprimée (300) pour générer au moins une feuille individuelle prédéterminée (304, 306) est déterminé un moment de découpe pour la découpe transversale de la bande de papier (300) sur base de premières informations qui sont obtenues de la bande de papier imprimée (300) et/ou d'une description de travail (214), et sur base de deuxièmes informations spécifiques à l'installation de manipulation de papier; et
la vitesse de bande et/ou la vitesse de découpeur sont réglées de sorte que la bande de papier (300) soit découpée pour générer l'au moins une feuille individuelle prédéterminée (304, 306) au moment de découpe déterminé;
**caractérisé par le fait**
**que** la bande de papier (300) et le découpeur rotatif (202) sont arrêtés avant d'atteindre le moment de découpe déterminé si un signal de commande indique qu'une découpe n'est pas souhaitée.

7. Procédé selon la revendication 6, dans lequel, pour la pluralité de feuilles individuelles à générer (304, 306), les moments de découpe respectifs sont déterminés de manière prévisionnelle de sorte qu'après la détermination du moment de découpe pour l'au moins une feuille individuelle soit déterminé le moment de découpe pour au moins une autre feuille individuelle et que les valeurs déterminées pour l'au moins une autre feuille individuelle soient mises à disposition pour le réglage de la vitesse de bande et/ou la vitesse de découpeur.

8. Procédé selon la revendication 6 ou 7, dans lequel la vitesse de bande prédéterminée et la vitesse de découpeur prédéterminée définissent une première période de temps entre deux découpes successives, et dans lequel la détermination du moment de découpe comporte les étapes suivantes consistant à:
déterminer une deuxième période de temps pendant laquelle l'au moins une feuille individuelle prédéterminée (304, 306) est traitée par le système de manipulation de papier (204 à 208), sur base des premières informations et des deuxièmes informations spécifiques à l'installation de manipulation de papier;
déterminer si la deuxième période de temps excède la première période de temps; et
si la deuxième période de temps excède la première période de temps, régler la vitesse de bande et/ou la vitesse de découpeur pour générer une feuille individuelle suivant l'au moins une feuille individuelle prédéterminée de sorte que la première période de temps soit supérieure ou égale à la deuxième période de temps.

9. Procédé selon l'une des revendications 6 à 8, dans lequel les premières informations et les deuxièmes informations spécifiques à l'installation de manipulation de papier comportent les paramètres suivants:
les feuilles individuelles à traiter par l'installation de manipulation de papier (204 à 208), et/ou
le type de traitement des feuilles individuelles dans l'installation de manipulation de papier, et/ou
une capacité de l'installation de manipulation de papier pour le traitement des feuilles individuelles.

10. Procédé selon l'une des revendications 6 à 9, dans lequel la description de travail est mise à disposition par une base de données (214), dans lequel la description de travail comporte les paramètres ou les deuxièmes informations spécifiques à l'installation de manipulation de papier desquelles peuvent être dérivés les paramètres et/ou dans lequel la bande de papier (300) comporte les paramètres ou les deuxièmes informations spécifiques à l'installation de manipulation de papier desquelles peuvent être dérivés les paramètres.

11. Procédé selon l'une des revendications 6 à 10, dans lequel les deuxièmes informations spécifiques à l'installation de manipulation de papier sont obtenues pendant le fonctionnement de l'installation de manipulation de papier pour une pluralité de feuilles individuelles à différentes positions dans l'installation de manipulation de papier.

12. Procédé selon l'une des revendications 6 à 11, à l'étape suivante consistant à:
en fonction d'une ou de plusieurs conditions, commuter le fonctionnement du découpeur entre le fonctionnement continu et le fonctionnement marche/arrêt.

13. Procédé selon l'une des revendications 6 à 12, dans lequel, en fonctionnement continu, la vitesse de découpeur prédéterminée est, indépendamment de la vitesse de bande prédéterminée, augmentée pour un format plus court de l'au moins une feuille individuelle à générer ou réduite pour un format plus long d'au moins une feuille individuelle à générer.

14. Procédé selon l'une des revendications 6 à 13, dans lequel le moment de découpe pour la découpe transversale de la bande de papier (300) est par ailleurs déterminé sur base de troisièmes informations qui indiquent une perturbation ou un événement perturbateur dans l'installation de manipulation du papier ou dans un module de l'installation de manipulation de papier.

15. Produit de programme d'ordinateur avec un programme d'ordinateur mémorisé sur un support lisible en machine pour réaliser le procédé selon l'une des revendications 1 à 14 lorsque le programme d'ordinateur est exécuté sur un ordinateur ou par un dispositif de commande (216).

16. Installation de manipulation de papier pour le traitement de feuilles individuelles (304, 306) en groupes composés d'une ou de plusieurs feuilles individuelles, avec:
une alimentation de bande de papier (200) destinée à alimenter la bande de papier (300) vers l'installation de manipulation de papier;
un découpeur rotatif (202) pour le la découpe transversale de la bande de papier (300), pour générer les feuilles individuelles (304, 306) pour un autre traitement dans l'installation de manipulation du papier;
un ou plusieurs postes de traitement (204 à 208) à la suite du découpeur rotatif (202); et
un dispositif de commande (216) qui est actif pour commander le découpeur rotatif (202) selon le procédé selon l'une des revendications 1 à 14.

17. Installation de manipulation de papier selon la revendication li, avec un entraînement d'alimentation de la bande de papier, dans laquelle l'entraînement d'alimentation est conçue pour arrêter la bande de papier de manière contrôlée dans un cycle de découpe.
